# EUROPÄISCHE PATENTSCHRIFT

(11) **EP 0 313 674 B1**
(45) Veröffentlichungstag und Bekanntmachung des Hinweises auf die Patenterteilung: **20.01.1993**
(21) Anmeldenummer: 87115719.4
(22) Anmeldetag: 27.10.1987
(51) Int. Cl.: H01H 37/04, H01H 37/54

(54) **Thermobimetallschalter**
Thermal bimetallic switch
Thermo-rupteur bimétallique

(43) Veröffentlichungstag der Anmeldung: 03.05.1989
(73) Patentinhaber: Temtech-Temperatur-Technik Hans Peter Bojer, D-75172 Pforzheim (DE)
(72) Erfinder: Bojer, Hans Peter, D-7533 Tiefenbronn-Mühlhausen (DE); Geiger, Wolfgang, Dipl.-Ing., D-7530 Pforzheim (DE)
(74) Vertreter: Durm, Klaus, Dr.-Ing.

(56) Entgegenhaltungen:
- EP-A- 0 058 372
- EP-A- 0 126 957
- DE-A- 3 141 226
- DE-U- 7 638 018
- US-A- 3 322 920

## Beschreibung

Die Erfindung bezieht sich auf einen Thermobimetallschalter, mit einem Deckel und einem Unterteil, in welchem eine Kontaktfahne mit einem festen Kontakt und eine streifenförmige Kontaktfeder mit einem beweglichen Gegenkontakt sowie eine gewölbte Thermobimetall-Schnappscheibe, die der Kontaktfeder gegenüberliegt, angeordnet sind, wobei am Unterteil innen ein Zapfen hervorsteht, die Thermobimetall-Schnappscheibe lose im Unterteil sitzt und die Thermobimetall-Schnappscheibe mit der Mitte ihrer konkaven Seite über dem Zapfen liegt.

Der vorgeschlagene Thermobimetallschalter findet vielfache Anwendung als einfacher Temperaturwächter für elektrische Geräte jeglicher Art - insbesondere von Hausgeräten - mit der Aufgabe, einen Stromkreis bei Erreichen einer vorbestimmten Temperatur zu unterbrechen.

Thermobimetallschalter sind in den unterschiedlichsten Ausführungsformen bekannt und werden in großen Stückzahlen hergestellt. Hinsichtlich der Betriebssicherheit werden einerseits hohe Anforderungen an diese Schalter gestellt und sie müssen sehr robust sein, andererseits sollen jedoch ihre Herstellungskosten niedrig liegen. Bekannte Thermobimetallschalter sind zwar betriebssicher aber zu aufwendig konzipiert.

So ein Thermoschalter ist aus der DE-A-31 41 226 bekannt geworden, welcher zur Erhöhung der Schutzfunktion zwei parallel angeordnete Bimetallelemente verschiedener Einstelltemperaturen enthält, die unabhängig voneinander zum Öffnungs- und Schließvorgang von zwei getrennten Kontaktfedern beitragen, was einen zweifachen Übertemperaturschutz gewährleistet. Dieser Thermoschalter bedingt relativ hohe Herstellkosten sowie eine umständliche Montage und ist daher für einfache Anwendungszwecke wenig geeignet.

Auch ist ein Bimetallschalter mit einer Bimetall-Schnappscheibe bekannt, die eine Kontaktfeder betätigt, welche mit einem festen Kontakt zusammenarbeitet. Die völlig ungeschützte Bauart dieses Schalters, bei dem alle elektrischen und mechanischen Teile an einer Grundplatte offen befestigt sind, wirft Probleme bei der Handhabung, beim Einbau sowie hinsichtlich des Berührungsschutzes auf (US-A-3 322 920).

Die Aufgabe der Erfindung besteht in der Konzeption eines Thermobimetallschalters, der einfach herstellbar und betriebssicher ist und dessen Teile leicht montierbar sind.

Zur Lösung der gestellten Aufgabe wird ausgegangen von einem bekannten Thermobimetallschalter mit einem Deckel und einem Unterteil, in dem eine Kontaktfahne mit einem festen Kontakt und eine streifenförmige Kontaktfeder mit einem beweglichen Gegenkontakt sowie eine gewölbte Thermobimetall-Schnappscheibe, die der Kontaktfeder gegenüberliegt, angeordnet sind, wobei am Unterteil innen ein Zapfen hervorsteht, die Thermobimetall-Schnappscheibe lose im Unterteil sitzt und die Thermobimetall-Schnappscheibe mit der Mitte ihrer konkaven Seite über dem Zapfen liegt.

Gelöst wird die Aufgabe dadurch, daß der Unterteil länglichrechteckig wannenförmig ausgebildet ist und zwischen einem Boden zwei parallele Seitenwände sowie eine diese verbindende Stirnwand aufweist, daß die Thermobimetall-Schnappscheibe einen rechteckigen Grundriß aufweist, daß die Kontaktfahne mit einem Halteloch auf einem Haltezapfen steckt, welcher am Boden des Unterteiles vorgesehen ist, und daß die Kontaktfeder mit einem Befestigungsloch auf einem Befestigungszapfen steckt, welcher am Boden des Unterteiles vorgesehen ist.

Ein solchermaßen ausgebildeter Thermobimetallschalter läßt sich sehr einfach herstellen, die Montage kann besonders schnell vor sich gehen, seine Betriebssicherheit ist hoch, und alle seine elektrischen und mechanischen Teile sind gegen Berührung und gegen Stoß geschützt.

Zweckmäßig ist die Kontaktfahne am Haltezapfen durch thermische Verformung von dessen Kopf angenietet.

Zur Halterung der Kontaktfeder am Unterteil ist diese an dem Befestigungszapfen angenietet, was wiederum durch thermische Verformung von dessen freiem Ende geschieht.

Zur Fixierung von ihrer Lage im Unterteil ist die Kontaktfeder zweckmäßig neben dem Befestigungszapfen zweimal gegensinnig rechtwinklig abgebogen.

Vorteilhaft trägt der Deckel innenseitig einen Passbolzen, welcher in ein Passloch im Unterteil eingreift. Damit ist die gegenseitige Lage von Deckel und Unterteil eindeutig festgelegt.

Als Abschluß des gebildeten Gehäuses und zur zusätzlichen Halterung der Kontaktfahne und der Kontaktfeder weist der Deckel unterseits ein Wandteil auf, das neben dem Befestigungszapfen zwischen die beiden Seitenwände des Unterteiles eingreift.

Im Unterteil können zwei gegenüberliegende Schultern vorgesehen sein. Diese Schultern dienen zur Führung der Kontaktfahne und der Kontaktfeder beim Einlegen in das Unterteil während der Montage.

Zweckmäßig weist der Boden des Unterteils eine Schräge auf. Diese Schräge dient zur Erhöhung der mechanischen Festigkeit des Gehäuses.

Die Erfindung wird nachstehend an einem Ausführungsbeispiel anhand der beigefügten Zeichnung näher erläutert. Es zeigen
- Fig. 1: einen Thermobimetallschalter in einer Draufsicht bei aufgeschnittenem Deckel, in stark vergrößerter Darstellung;
- Fig. 2: den Thermobimetallschalter nach Figur 1 in einem Längsschnitt, geschnitten entlang der Linie II - II in Figur 1.

Der in der Zeichnung wiedergegebene Thermobimetallschalter besteht im wesentlichen aus einem allseits geschlossenen Gehäuse 1 mit einem Unterteil 2 und einem Deckel 3, einer Kontaktfahne 4, einer Thermobimetall-Schnappscheibe 5 einer Kontaktfeder 6.

Das aus einem dunkel - vorzugsweise schwarz - eingefärbten Kunststoff durch Formpressen hergestellte Gehäuse 1 weist die Form eines langgestreckten Prismas mit techteckiger Grundfläche auf und ist allseitig geschlossen. Das Gehäuse besteht aus dem Unterteil 2 und dem Deckel 3.

Das Unterteil 2 besitzt die Gestalt einer länglich-rechteckigen, niederen Wanne und weist zwei parallele Seitenwände 7 und 8 auf, die durch eine Stirnwand 9 miteinander verbunden sind. Zwischen den beiden Seitenwänden 7 und 8 erstreckt sich ein Boden 10, der eine Schräge 11 aufweist.

Am Unterteil 2 des Gehäuses 1 steht innen ein zylindrischer Zapfen 12 hervor. Dieser Zapfen 12 besitzt eine ballige Oberfläche und ist an der Innenseite 13 des Unterteiles 2 - und zwar auf der Schräge 11 des Bodens 10 - angeformt und er steht senkrecht zum Boden 10.

Am Boden 10 des Unterteiles 2 ist nahe der Seitenwand 7 ein zylindrischer Haltezapfen 14 vorgesehen, welcher am Boden 10 angeformt ist. Desweiteren ist am Boden 10 auf der Schräge 11 ein zylindrischer Befestigungszapfen 15 angeordnet, welcher auf der Schräge 11 angeformt ist.

Im Unterteil 2 des Gehäuses 1 sind an der Stirnwand 9 zwei Schultern 16 und 17 angeformt, welche einander gegenüber liegen und die eine im Grundriß bogenförmige Ausnehmung 18 bilden.

Der Deckel 3 des Gehäuses 1 besitzt einen länglich-rechteckigen Grundriß, welcher mit demjenigen des Bodens 10 übereinstimmt. Dieser Deckel 3 schließt das Unterteil 2 ab und ist an seinem äußeren Rand ringsum mit den Oberkanten der Seitenwände 7 und 8 sowie der Stirnwand 9 verschweißt. Der Deckel 3 trägt an seiner Unterseite 19 ein Wandteil 20, welches im Grundriß L-förmig ausgebildet ist und neben dem Befestigungszapfen 15 und zwischen die beiden Seitenwände 7 und 8 des Unterteiles 2 formschlüssig eingreift.

Der Deckel 3 trägt innen einen zylindrischen Passbolzen 21, der in ein Passloch 22 des Unterteiles 2 eingreift, das hinter der Schulter 17 vorgesehen ist.

Die Kontaktfahne 4 besteht aus Kupfer, Messing oder Neusilber und liegt eben auf der Innenseite 13 des Bodens 10 des Unterteiles 2 auf und sie ist dort befestigt. Diese Kontaktfahne 4 weist einen langen, geraden Schenkel 24 auf, der in einen ebenfalls geraden, unter einem stumpfen Winkel abgeknickten Schenkel 25 übergeht, dessen Ende 26 in die Ausnehmung 18 hineinragt. Zu ihrer Befestigung weist die Kontaktfahne 4 ein Halteloch 27 auf, mit welchem sie auf dem Haltezapfen 14 des Unterteiles 2 steckt und durch thermische Verformung des freien Endes des Haltezapfens 14 angenietet ist.

Am Ende 26 der Kontaktfahne 4 ist eine kleine Scheibe aus Silber oder einem anderen Kontaktmaterial als fester kontakt 28 einplattiert.

Die Thermobimetall-Schnappscheibe 5 besitzt einen im wesentlichen rechteckigen Grundriß mit zwei parallelen Längsseiten 29 und 30 sowie zwei schwach gekrümmt ausgebildeten Schmalseiten 31 und 32; diese Thermobimetall-Schnappscheibe 5 ist schwach gewölbt und sie springt unter Erwärmung bei einer vorgesehenen Temperatur um.

Die Thermobimetall-Schnappscheibe 5 ist lose in das Unterteil 2 zwischen die Seitenwände 7 und 8, die Schultern 17 und 18 sowie den Befestigungszapfen 15 eingelegt und sie liegt der Kontaktfeder 6 gegenüber. Die Thermobimetall-Schnappscheibe 5 liegt somit zwischen der Kontaktfahne 4 und der Kontaktfeder 6.

Mit der Mitte ihrer konkaven Seite 33 liegt die Thermobimetall-Schnappscheibe 5 auf dem Zapfen 12 auf. Schnappt die Thermobimetall-Schnappscheibe 5 infolge Temperaturerhöhung um, wird die konkave Seite 33 konvex und der der Ausnehmung 18 gegenüberliegende Rand der Thermobimetall-Schnappscheibe 5 drückt die vorgespannte Kontaktfeder 6 hoch, sodaß der Kontakt geöffnet wird.

Die aus einem federelastischen Material hergestellte Kontaktfeder 6 ist im Grundriß leicht trapezförmig ausgebildet und sie geht in eine schmale Anschlußfahne 34 über. An ihrem freien Ende 35 trägt die Kontaktfeder 6 einen Gegenkontakt 36, welcher angenietet ist und mit dem festen Kontakt 28 zusammenarbeitet. Das Ende 35 ragt in die Ausnehmung 18 des Unterteiles 2 hinein.

Die Kontaktfeder 6 ist dicht neben dem Befestigungszapfen 15 zweimal gegensinnig rechtwinklig abgebogen und sie trägt ein Befestigungsloch 37, mit dem sie auf dem Befestigungszapfen 15 steckt. Durch thermische Verformung des Endes 38 des Befestigungszapfens 15 ist die Kontaktfeder 6 am Unterteil 2 des Gehäuses 1 angenietet.

Am freien Ende des geraden Schenkels 24 der Kontaktfahne 4 und an der Anschlußfahne 34 der Kontaktfeder 6 sind die Kupferleiter 39 von isolierten, elektrischen Zuführungslitzen 40 durch Löten oder Schweißen befestigt. Der Hohlraum zwischen den Enden der beiden Seitenwände 7 und 8 des Unterteiles 2 und der Außenseite des Wandteiles 20 des Deckels 3 ist mit einer elektrisch isolierenden, wärmeunempfindlichen Vergußmasse 41 ausgefüllt.

Die Montage des vorgeschlagenen Thermobimetallschalters gent einfach vor sich. Es werden nacheinander und übereinander in das Unterteil 2 des Gehäuses 1 die Kontaktfahne 4, die Thermobimetall-Schnappscheibe 5 und die Kontaktfeder 6 eingelegt, wobei die Enden des Haltezapfens 14 sowie des Befestigungszapfens 15 über der Kontaktfahne 4 und der Kontaktfeder 6 mit einen Werkzeug thermisch verformt werden. Der Deckel 3 wird aufgesetzt und ringsum mit dem Unterteil 2 verschweißt oder verklebt, zuletzt wird die Vergußmasse 41 eingefüllt.

### Zusammenstellung der verwendeten Bezugsziffern

- 1: Gehäuse
- 2: Unterteil
- 3: Deckel
- 4: Kontaktfahne
- 5: Thermobimetall-Schnappscheibe
- 6: Kontaktfeder
- 7: Seitenwand
- 8: Seitenwand
- 9: Stirnwand
- 10: Boden
- 11: Schräge
- 12: Zapfen
- 13: Innenseite
- 14: Haltezapfen
- 15: Befestigungszapfen
- 16: Schulter
- 17: Schulter
- 18: Ausnehmung
- 19: Unterseite
- 20: Wandteil
- 21: Passbolzen
- 22: Passloch
- 23: Halteloch
- 24: gerader Schenkel
- 25: Schenkel
- 26: Ende (von 4)
- 27: Halteloch
- 28: fester Kontakt
- 29: Längsseite
- 30: Längsseite
- 31: Schmalseite
- 32: Schmalseite
- 33: konkave Seite
- 34: Anschlußfahne
- 35: Ende (von 6)
- 36: Gegenkontakt
- 37: Befestigungsloch
- 38: Ende (von 15)
- 39: Kupferleiter
- 40: Zuführungslitzen
- 41: Vergußmasse

## Patentansprüche

1. Thermobimetallschalter, mit einem geschlossenen Gehäuse (1) mit einem Deckel (3) und einem Unterteil (2), in welchem eine Kontaktfahne (4) mit einem festen Kontakt und eine streifenförmige Kontaktfeder (6) mit einem beweglichen Gegenkontakt sowie eine gewölbte Thermobimetall-Schnappscheibe (5), die der Kontaktfeder (6) gegenüberliegt, angeordnet sind, wobei am Unterteil (2) innen ein Zapfen (12) hervorsteht, die Thermobimetall-Schnappscheibe (5) lose im Unterteil (2) sitzt und die Thermobimetall-Schnappscheibe (5) mit der Mitte ihrer konkaven Seite über dem Zapfen (12) liegt, **dadurch gekennzeichnet,** daß der Unterteil (2) länglich-rechteckig wannenförmig ausgebildet ist und an einem Boden (10) zwei parallele Seitenwände (7 und 8) sowie eine diese verbindende Stirnwand (9) aufweist, daß die Thermobimetall-Schnappscheibe (5) einen im wesentlichen rechteckigen Grundriß aufweist, daß die Kontaktfahne (4) mit einem Halteloch (27) auf einem Haltezapfen (14) steckt, welcher am Boden (10) des Unterteiles (2) vorgesehen ist, und daß die Kontaktfeder (6) mit einem Befestigungsloch (37) auf einem Befestigungszapfen (15) steckt, welcher am Boden (10) des Unterteiles (2) vorgesehen ist.

2. Thermobimetallschalter nach Anspruch 1, **dadurch gekennzeichnet,** daß die Kontaktfahne (4) am Haltezapfen (14) angenietet ist.

3. Thermobimetallschalter nach den Ansprüchen 1 oder 2, **dadurch gekennzeichnet,** daß die Kontaktfeder (6) am Befestigungszapfen (15) angenietet ist.

4. Thermobimetallschalter nach Anspruch 3, **dadurch gekennzeichnet,** daß die Kontaktfeder (6) neben dem Befestigungszapfen (15) zweimal gegensinnig rechtwinklig abgebogen ist.

5. Thermobimetallschalter nach den Ansprüchen 1 bis 4, **dadurch gekennzeichnet,** daß der Deckel (3) innenseitig einen Passbolzen (21) trägt, welcher in ein Passloch (22) im Unterteil (2) eingreift.

6. Thermobimetallschalter nach den Ansprüchen 1 bis 5, **dadurch gekennzeichnet,** daß der Deckel (3) unterseits ein Wandteil (20) aufweist, das neben dem Befestigungszapfen (15) zwischen die beiden Seitenwände (7 und 8) des Unterteiles (2) eingreift.

7. Thermobimetallschalter nach den Ansprüchen 1 bis 6, **dadurch gekennzeichnet,** daß im Unterteil (2) zwei gegenüberliegende Schultern (16 und 17) vorgesehen sind.

8. Thermobimetallschalter nach den Ansprüchen 1 bis 7, **dadurch gekennzeichnet,** daß der Boden (10) des Unterteiles (2) eine Schräge (11) aufweist.

## Claims

1. Bimetallic thermostatic switch, with a closed housing (1), with a cover (3) and a base portion (2) in which are arranged a contact blade (4) with a stationary contact and a strip-like contact spring (6) with a displaceable co-operating contact as well as a convex bimetallic thermostatic snap-action disc (5) which lies opposite the contact spring (6), wherein a lug (12) projects internally in the base portion (2), the bimetallic thermostatic snap-action disc (5) being seated loosely in the base portion (2) and the centre of the concave side of the bimetallic thermostatic snap-action disc (5) lies over the lug (12), characterised in that the base portion (2) is constructed longitudinally rectangularly trough-shaped and has two side walls (7 and 8) at a bottom (10) as well as an end wall (9); that the bimetallic thermostatic snap-action disc (5) has an essentially rectangular ground plan, that the contact blade (4) fits via a retaining hole (27) on a retaining pin (14) provided on the bottom of the base portion (2), and that the contact spring (6) fits via a securing hole (37) on a securing pin (15) provided on the bottom of the base portion (2).

2. Bimetallic thermostatic switch according to claim 1, characterised in that the contact blade (4) is riveted to the retaining pin (14).

3. Bimetallic thermostatic switch according to claim 1 or 2, characterised in that the contact spring (6) is riveted to the securing pin (15).

4. Bimetallic thermostatic switch according to claim 3, characterised in that the contact spring (6) is bent twice rectangularly in opposite senses adjacent the securing pin (15).

5. Bimetallic thermostatic switch according to any of claims 1 to 4, characterised in that the cover (3) carries internally a reamed bolt (21) that engages into a reamed aperture (22) in the base portion (2).

6. Bimetallic thermostatic switch according to any of claims 1 to 5, characterised in that on its underside the cover (3) has a wall part (20) which engages adjacent the securing pin (15) between the two side walls (7 and 8).

7. Bimetallic thermostatic switch according to any of claims 1 to 6, characterised in that two oppositely lying shoulders (16 and 17) are provided in the base portion (2).

8. Bimetallic thermostatic switch according to any of claims 1 to 7, characterised in that the bottom (10) of the base portion (2) has an inclined surface (11).

## Revendications

1. Thermorupteur bimétallique avec un boîtier fermé (1), avec un capot (3) et une partie inférieure (2), dans laquelle sont disposés une barrette de contact (4) avec un contact fixe et un ressort de contact (6) en forme de ruban avec un contre-contact mobile, ainsi qu'un bilame à déclic (5) cintré, qui se situe en vis-à-vis du ressort de contact (6), un pivot (12) dépassant de l'intérieur de la partie inférieure (2), le bilame à déclic (5) reposant librement dans la partie inférieure (2) et se situant, par le centre de sa partie concave, sur le pivot (12), caractérisé en ce que la partie inférieure (2) est réalisée en forme de cuve rectangulaire et allongée, et présente deux parois latérales parallèles (7 et 8) sur un fond (10), reliées par une paroi frontale (9), en ce que le bilame à déclic (5) présente une vue en plan essentiellement rectangulaire, en ce que la barrette de contact (4) s'emmanche par un trou de maintien (27) sur une goupille de maintien (14), prévue sur le fond (10) de la partie inférieure (2), et en ce que le ressort de contact (6) s'emmanche par un trou de fixation (37) sur une goupille de fixation (15), prévue sur le fond (10) de la partie inférieure (2).

2. Thermorupteur bimétallique suivant la revendication 1, caractérisé en ce que la barrette de contact (4) est rivée sur la goupille de maintien (14).

3. Thermorupteur bimétallique suivant l'une des revendications 1 et 2, caractérisé en ce que le ressort de contact (6) est rivé sur la goupille de fixation (15).

4. Thermorupteur bimétallique suivant la revendication 3, caractérisé en ce que le ressort de contact (6) est plié deux fois à angle droit, en sens contraire, à côté de la goupille de fixation (15).

5. Thermorupteur bimétallique suivant les revendications 1 à 4, caractérisé en ce que le capot (3) supporte un axe d'ajustage (21) côté interne, qui s'engage dans un trou d'ajustage (22), dans la partie inférieure (2).

6. Thermorupteur bimétallique suivant les revendications 1 à 5, caractérisé en ce que le capot (3) présente une section de paroi (20) côté inférieur, qui s'engage entre les deux parois latérales (7 et 8) de la partie inférieure (2), à côté de la goupille de fixation (15).

7. Thermorupteur bimétallique suivant les revendications 1 à 6, caractérisé par deux épaulements en vis-à-vis (16 et 17), prévus dans la partie inférieure (2).

8. Thermorupteur bimétallique suivant les revendications 1 à 7, caractérisé en ce que le fond (10) de la partie inférieure (2) présence une obliquité (11).
